# FASCICULE DE BREVET EUROPEEN

(11) **EP 0 648 994 B1**
(45) Date de publication et mention de la délivrance du brevet: **04.02.1998**
(21) Numéro de dépôt: 94420246.4
(22) Date de dépôt: 15.09.1994
(51) Int. Cl.: F27D 1/18, E05C 19/02

(54) **Dispositif de verrouillage de porte de four**
Sperrvorrichtung für Ofentür
Locking device for oven door

(30) Priorité: 17.09.1993 FR 9311247
(43) Date de publication de la demande: 19.04.1995
(73) Titulaire: SOCIETE COOPERATIVE DE PRODUCTION BOURGEOIS (Société Coopérative de Production Anonyme à Capital Variable), 74210 Faverges (FR)
(72) Inventeur: Violi, Raymond, F-74210 Marlens (FR); Ferbus, Jean-François, F-74210 Seythenex (FR)
(74) Mandataire: Poncet, Jean-François

(56) Documents cités:
- DE-C- 4 134 201
- FR-A- 2 025 598
- FR-A- 2 653 212
- NL-A- 292 941
- US-A- 3 576 340

## Description

La présente invention concerne les dispositifs permettant l'accrochage et le verrouillage d'une porte de four en position fermée, et son déverrouillage par manoeuvre d'une poignée de porte ou d'un dispositif de commande.

Les verrouillages de porte de four sont habituellement réalisés par un crochet disposé soit sur la porte soit sur le moufle du four et venant s'engager sur un élément fixe de l'autre partie.

Le document FR-A-2 639 096 décrit un tel dispositif.

Une telle structure connue, qui donne satisfaction dans les cas habituels, s'avère toutefois relativement onéreuse, notamment lorsqu'il s'agit d'adapter des moyens de commande automatique des organes internes du four, commandés par le verrouillage de la porte. En outre, ces dispositifs ne permettent pas le passage de fluides depuis l'intérieur du moufle de four jusqu'à l'intérieur de la porte.

Le document FR-A-2 653 212 décrit une structure de verrouillage de porte de four dans laquelle une tige mâle dépasse perpendiculairement de la face de contact de la porte, et un logement femelle est adapté dans le moufle du four. La tige mâle et le logement femelle sont conformés et disposés de façon que la tige mâle pénètre dans le logement femelle lorsque la porte est appliquée contre l'ouverture du moufle pour l'obturer. La tige mâle comporte une gorge annulaire. Le logement femelle comporte une épingle élastique dont les branches sont disposées dans le sens transversal et s'engagent dans la gorge de tige mâle pour la verrouiller en position de fermeture. Le verrouillage ou le déverrouillage s'effectue par simple poussée ou traction de la porte. Il en résulte qu'un tel verrouillage est insuffisant pour une utilisation dans un four à vapeur, dans lequel l'enceinte du four peut contenir de la vapeur sous pression.

Le problème proposé par la présente invention est de concevoir une nouvelle structure de dispositif de verrouillage, qui présente à la fois une plus grande fiabilité, un plus faible coût de production, une possibilité simple de commande des organes internes du four, et qui soit compatible avec une possibilité de transmission de fluides depuis l'intérieur de moufle de four jusqu'à l'intérieur de la porte. En outre, cette nouvelle structure doit être facile à déverrouiller, et compatible avec des moyens assurant la traction de la porte de four pour renforcer sa fermeture après son verrouillage.

Pour cela, selon l'invention, le dispositif de verrouillage d'une porte de four dont la face de contact vient en appui sur une face de contact correspondante d'un moufle de four est tel que :
- une tige mâle dépasse perpendiculairement de la face de contact du premier des deux éléments constitués par la porte et le moufle,
- un élément femelle est adapté sur le second des deux éléments constitués par la porte et le moufle,
- la tige mâle et l'élément femelle sont conformés et disposés de façon que la tige mâle pénètre dans l'élément femelle lorsque la porte est appliquée contre l'ouverture du moufle pour l'obturer,
- la tige mâle comporte au moins une gorge annulaire intermédiaire,
- l'élément femelle comporte des organes de verrouillage déplaçables radialement entre une position de verrouillage dans laquelle ils pénètrent dans l'alésage interne et dans la gorge de tige mâle pour interdire le coulissement axial de la tige mâle, et une position de déverrouillage dans laquelle ils sortent de l'alésage interne et de la gorge pour autoriser le coulissement axial de la tige mâle,
- l'élément femelle comporte une bague de déverrouillage, coulissant axialement sur l'élément femelle et conformée pour déplacer radialement les organes de verrouillage entre leur position de verrouillage et leur position de déverrouillage lors de son déplacement axial,
- des moyens élastiques sollicitent la bague de déverrouillage vers sa position de verrouillage dans laquelle les organes de verrouillage viennent en position de verrouillage,
- un poussoir est adapté sur le premier des deux éléments constitués par la porte et le moufle, et est conformé pour déplacer la bague de déverrouillage en translation sur l'élément femelle et produire le déverrouillage.

Selon un mode de réalisation, la tige mâle est montée fixe sur la porte de four, et le poussoir est monté coulissant sur la porte de four et est actionné par une poignée de porte de four.

Selon une réalisation avantageuse, la tige mâle et l'élément femelle sont pourvus d'un alésage axial traversant raccordé à des canalisations respectives pour permettre un passage de fluide entre le moufle et la porte de four.

Selon une réalisation avantageuse, l'élément femelle comprend des organes de blocage auxiliaires venant s'engager élastiquement dans la gorge lorsque la tige est en une position intermédiaire de préouverture dans laquelle la porte est légèrement entrouverte et retenue par lesdits organes de blocage auxiliaires engagés dans la gorge. La porte peut alors être ouverte par traction volontaire produisant la sortie des organes de blocage auxiliaires hors de la gorge.

D'autres objets, caractéristiques et avantages de la présente invention ressortiront de la description suivante de modes de réalisation particuliers, faite en relation avec les figures jointes, parmi lesquelles:
- la figure 1 est une vue de côté en coupe longitudinale d'un dispositif de verrouillage selon un mode de réalisation de l'invention, adapté sur une porte et un moufle de four, en position ouverte ;
- la figure 2 est une vue de côté en coupe longitudinale du dispositif de la figure 1, en position verrouillée ;
- la figure 3 est une vue de côté en coupe longitudinale d'un dispositif de verrouillage selon un second mode de réalisation de l'invention, en position ouverte, comportant des organes de blocage auxiliaires ;
- la figure 4 est une vue de côté en coupe longitudinale du dispositif de verrouillage de la figure 3, en position verrouillée ;
- la figure 5 est une vue de côté en coupe longitudinale du dispositif de la figure 3, en position de préouverture ;
- la figure 6 est une vue de côté en coupe longitudinale d'un dispositif de verrouillage selon un autre mode de réalisation de l'invention, en position ouverte ; et
- la figure 7 est une vue de côté en coupe longitudinale du dispositif de la figure 6, en position verrouillée.

Dans tous les modes de réalisation représentés sur les figures, le dispositif de verrouillage selon l'invention permet de verrouiller une porte de four 1 contre un moufle de four 2, la face de contact 3 de la porte 1 venant en appui sur une face de contact correspondante 4 du moufle 2.

Le dispositif de verrouillage comprend une tige mâle 5 qui dépasse perpendiculairement de la face de contact du premier des deux éléments constitués par la porte 1 et le moufle 2. Dans les modes de réalisation représentés, la tige mâle 5 dépasse de la face de contact 3 de la porte 1 dont elle est solidaire.

Un élément femelle 6 est adapté sur le second des deux éléments constitués par la porte 1 et le moufle 2. Ainsi, dans les modes de réalisation représentés, l'élément femelle 6 est adapté sur le moufle 2.

On pourra, sans sortir du cadre de la présente invention, placer la tige mâle 5 sur le moufle 2 et adapter l'élément femelle 6 sur la porte 1.

La tige mâle 5 et l'élément femelle 6 sont conformés et disposés de façon que la tige mâle 5 pénètre dans l'élément femelle 6 lorsque la porte 1 est appliquée contre l'ouverture du moufle 2 pour l'obturer. Pour cela, l'élément femelle 6 comporte un alésage interne 7 dans lequel la tige mâle 5 peut coulisser.

La tige mâle 5 comporte au moins une gorge annulaire intermédiaire 8 à bords abrupts, par exemple à section rectangulaire.

L'élément femelle 6 comporte des organes de verrouillage 9 déplaçables radialement entre une position de verrouillage telle qu'illustrée sur les figures 1 et 2 dans laquelle ils peuvent pénétrer dans la gorge 8 pour interdire le coulissement axial de la tige mâle 5, et une position de déverrouillage dans laquelle ils sortent de la gorge 8 et de l'alésage interne 7 pour autoriser le coulissement axial de la tige mâle 5. Les organes de verrouillage 9 sont sollicités élastiquement en direction de leur position de verrouillage.

L'élément femelle 6 comporte une bague de déverrouillage 10, qui coulisse axialement sur l'élément femelle 6 et qui est conformée pour déplacer radialement les organes de verrouillage 9 entre leur position de verrouillage et leur position de déverrouillage lors de son déplacement axial. Par exemple, la bague de déverrouillage 10 peut être solidaire d'une rampe 11 qui vient porter contre une partie des organes de verrouillage 9 pour les faire sortir hors de l'alésage interne 7 lors du déplacement de la bague 10 à l'écart de la tige mâle 5.

Des moyens élastiques tels qu'un ressort de compression 12 sollicitent la bague de déverrouillage 10 vers sa position de verrouillage dans laquelle les organes de verrouillage 9 viennent en position de verrouillage.

Un poussoir 13 est adapté sur le premier des deux éléments constitués par la porte 1 et le moufle 2 : dans les modes de réalisation représentés, le poussoir 13 est adapté sur la porte 1. Il est conformé pour se déplacer par translation axiale, et déplacer la bague de déverrouillage 10 elle-même en translation sur l'élément femelle 6 et produire le déverrouillage.

Dans les modes de réalisation qui ont été représentés, la tige mâle 5 est montée fixe sur la porte 1 de four, et le poussoir 13 est monté coulissant sur la porte de four. Il peut être actionné directement par une tête de poussée 14, ou indirectement par une poignée de porte de four.

Le poussoir 13, dans le mode de réalisation représenté, comprend une tête de poussée 14 reliée par une tige 17 à une platine d'appui 18. La platine d'appui 18 est reliée à une couronne interne de poussée 19 par trois colonnes telles que les colonnes 20 et 21 montées à coulissement dans la porte 1 de four et réparties autour de la tige mâle 5. La couronne interne de poussée 19 vient en appui sur la bague de déverrouillage 10. Un ressort 23 sollicite le poussoir 13 à l'écart de la bague de déverrouillage 10.

Sur les figures, l'élément femelle 6 comprend, dans son alésage interne 7, un noyau 15 coulissant librement dans l'alésage et destiné à être repoussé par la tige mâle 5 contre un dispositif commutateur électrique 16 pour fermer un contact électrique de commande des organes internes du four lorsque la tige mâle 5 vient en position de verrouillage comme représenté sur la figure 2.

Dans le mode de réalisation des figures 1 et 2, l'élément femelle 6 est monté fixe sur le moufle 2.

Le dispositif du mode de réalisation des figures 3 et 4 comprend les mêmes éléments que ceux du dispositif des figures 1 et 2, et ces éléments sont repérés par les mêmes références numériques.

En outre, dans ce mode de réalisation, l'élément femelle 6 comprend des organes de blocage auxiliaires 22 tels que des billes sollicitées radialement en direction de l'axe de l'alésage interne 7 de l'élément femelle 6. Les organes de blocage auxiliaires 22 viennent s'engager élastiquement dans la gorge 8 lorsque la tige mâle 5 est en une position intermédiaire de préouverture représentée sur la figure 5, dans laquelle la porte 1 est légèrement entrouverte et retenue par lesdits organes auxiliaires 22 engagés dans la gorge 8. La porte 1 peut alors être ouverte par traction volontaire produisant la sortie des organes de blocage auxiliaires 22 hors de la gorge 8. Les positions ouverte de la figure 3 et fermée de la figure 4 sont identiques à celles des figures 1 et 2 du mode de réalisation précédent.

Le dispositif illustré sur les figures 6 et 7 reprend les mêmes éléments que le dispositif des figures 1 et 2, et les éléments correspondants sont repérés par les mêmes références numériques.

Les éléments portés par la porte 1 sont identiques.

Ce mode de réalisation se distingue par le fait que l'élément femelle 6 est monté à coulissement sur le moufle 2, et est entraîné axialement par un moteur ou un vérin 24. Ainsi, en position ouverte telle que représentée sur la figure 6, l'élément femelle 6 est légèrement sorti hors du moufle 2. Lorsqu'on engage la tige mâle 5 dans l'élément femelle 6, celle-ci vient porter contre le noyau 15 qui provoque le fonctionnement d'un commutateur d'alimentation du moteur ou vérin 24, qui déplace alors l'élément femelle 6 vers l'intérieur, tirant à la fois l'élément femelle 6, la tige mâle 5 et la porte 1, pour augmenter la force de pression de la porte 1 contre le moufle 2, comme le représente la figure 7. On prévoit des moyens de débrayage manuel pour désaccoupler l'élément femelle 6 par rapport au moteur ou vérin 24.

Dans tous les modes de réalisation qui ont été représentés, la tige mâle 5 et l'élément femelle 6 peuvent être adaptés soit pour constituer des éléments pleins, soit pour constituer des éléments creux. Dans ce dernier cas, la tige mâle 5 et l'élément femelle 6 sont pourvus d'un alésage axial traversant raccordé à des canalisations respectives pour permettre un passage de fluide entre le moufle 2 et la porte de four 1.

Dans tous les modes de réalisation, le verrouillage de la porte s'effectue par simple poussée de la porte 1 en direction du moufle 2, pour engager la tige mâle 5 dans le fond de l'élément femelle 6 jusqu'à ce que les organes de verrouillage 9 pénètrent dans la gorge 8. Le déverrouillage s'effectue en poussant le poussoir 13, dont la couronne interne de poussée 13 vient en appui contre la bague de déverrouillage 10 et la repousse en direction du moufle 2. Par sa translation, la bague de déverrouillage 10 écarte les organes de verrouillage 9 hors de l'alésage interne 7 et de la gorge 8, de sorte que la porte 1 peut être retirée à l'écart du moufle 2. Dans le mode de réalisation des figures 3 à 5, l'ouverture s'effectue en deux temps : après le déverrouillage, la porte 1 recule jusqu'à ce que les organes de blocage auxiliaires 22 pénètrent dans la gorge 8 et retiennent ainsi la porte en position de préouverture ; une traction sur la porte 1 assure ensuite l'ouverture en forçant les organes de blocage auxiliaires 22 à sortir de la gorge 8 et à libérer la porte.

## Revendications

1. Dispositif de verrouillage d'une porte (1) de four dont la face de contact (3) vient en appui sur une face de contact correspondante (4) d'un moufle (2) de four, dans lequel :
- une tige mâle (5) dépasse perpendiculairement de la face de contact (3, 4) du premier des deux éléments constitués par la porte (1) et le moufle (2),
- un élément femelle (6) est adapté sur le second des deux éléments constitués par la porte (1) et le moufle (2),
- la tige mâle (5) et l'élément femelle (6) sont conformés et disposés de façon que la tige mâle (5) pénètre dans l'élément femelle (6) lorsque la porte (1) est appliquée contre l'ouverture du moufle (2) pour l'obturer,
- la tige mâle (5) comporte au moins une gorge annulaire intermédiaire (8),
- l'élément femelle (6) comporte des organes de verrouillage (9) déplaçables radialement entre une position de verrouillage dans laquelle ils pénètrent dans l'alésage interne (7) et dans la gorge (8) de tige mâle pour interdire le coulissement axial de la tige mâle (5), et une position de déverrouillage dans laquelle ils sortent de l'alésage interne (7) et de la gorge (8) pour autoriser le coulissement axial de la tige mâle (5),
caractérisé en ce que :
- l'élément femelle (6) comporte une bague de déverrouillage (10), coulissant axialement sur l'élément femelle (6) et conformée pour déplacer radialement les organes de verrouillage (9) entre leur position de verrouillage et leur position de déverrouillage lors de son déplacement axial,
- des moyens élastiques (12) sollicitent la bague de déverrouillage (10) vers sa position de verrouillage dans laquelle les organes de verrouillage (9) viennent en position de verrouillage,
- un poussoir (13) est adapté sur le premier des deux éléments constitués par la porte (1) et le moufle (2), et est conformé pour déplacer la bague de déverrouillage (10) en translation sur l'élément femelle (6) et produire le déverrouillage.

2. Dispositif selon la revendication 1, caractérisé en ce que la tige mâle (5) est montée fixe sur la porte de four (1), et le poussoir (13) est monté coulissant sur la porte (1) de four et est actionné par une poignée de porte de four.

3. Dispositif selon la revendication 2, caractérisé en ce que l'élément femelle (6) comprend, dans son alésage interne (7), un dispositif commutateur électrique (16) actionné par la tige mâle (5), pour fermer un contact électrique de commande des organes internes du four lorsque la tige mâle (5) vient en position de verrouillage.

4. Dispositif selon l'une quelconque des revendications 1 à 3, caractérisé en ce que la tige mâle (5) et l'élément femelle (6) sont pourvus d'un alésage axial traversant raccordé à des canalisations respectives pour permettre un passage de fluide entre le moufle (2) et la porte de four (1).

5. Dispositif selon l'une quelconque des revendications 1 à 4, caractérisé en ce que l'élément femelle (6) comprend des organes de blocage auxiliaires (22) venant s'engager élastiquement dans la gorge (8) lorsque la tige mâle (5) est en une position intermédiaire de préouverture dans laquelle la porte (1) est légèrement entrouverte et retenue par lesdits organes de blocage auxiliaires (22) engagés dans la gorge (8), la porte (1) pouvant alors être ouverte par traction volontaire produisant la sortie des organes de blocage auxiliaires (22) hors de la gorge (8).

6. Dispositif selon la revendication 5, caractérisé en ce que les organes de blocage auxiliaires (22) comprennent des billes sollicitées élastiquement en direction de l'axe de l'élément femelle (6).

7. Dispositif selon l'une quelconque des revendications 1 à 6, caractérisé en ce qu'un ressort (23) sollicite le poussoir (13) à l'écart de la bague de déverrouillage (10).

8. Dispositif selon la revendication 7, caractérisé en ce que le poussoir (13) comprend une tête de poussée (14) reliée par une tige (17) à une platine d'appui (18) elle-même reliée à une couronne interne de poussée (19) par trois colonnes (20, 21) montées à coulissement dans la porte (1) de four et réparties autour de la tige mâle (5), la couronne interne de poussée (19) venant en appui sur la bague de déverrouillage (10).

9. Dispositif selon l'une quelconque des revendications 1 à 8, caractérisé en ce qu'un moteur ou un vérin (24) tire celui de la tige mâle (5) ou de l'élément femelle (6) qui est monté à coulissement sur le moufle de four (2), des moyens de débrayage manuel étant prévus pour désaccoupler l'élément femelle (6) par rapport au moteur ou vérin (24).

## Patentansprüche

1. Vorrichtung zum Verriegeln einer Ofentür (1), deren Berührungsfläche (3) an einer entsprechenden Berührungsfläche (4) einer Muffel (2) des Ofens zur Anlage kommt, bei welcher:
- ein männlicher Schaft (5) senkrecht von der Berührungsfläche (3, 4) des ersten der beiden Elemente vorsteht, welche durch die Tür (1) und die Muffel (2) gebildet sind,
- ein weibliches Element (6) an dem zweiten der beiden Elemente angepaßt ist, welche durch die Tür (1) und die Muffel (2) gebildet sind,
- der männliche Schaft (5) und das weibliche Element (6) miteinander übereinstimmen und derart angeordnet sind, daß der männliche Schaft (5) in das weibliche Element (6) eindringt, sobald die Tür (1) gegen die Öffnung der Muffel (2) für deren Absperrung angelegt ist,
- der männliche Schaft (5) wenigstens eine mittlere Ringnut (8) umfaßt,
- das weibliche Element (6) Verriegelungsmittel (9) umfaßt, die radial verschiebbar sind zwischen einer Verriegelungsposition, in welcher sie in die innere Bohrung (7) und in die Nut (8) des männlichen Schaftes eindringen, um die axiale Verschiebung des männlichen Schaftes (5) zu verhindern, und einer Entriegelungsposition, in welcher sie aus der inneren Bohrung (7) und aus der Nut (8) herauskommen, um die axiale Verschiebung des männlichen Schaftes (5) zu ermöglichen,
dadurch gekennzeichnet, daß
- das weibliche Element (6) einen Entriegelungsring (10) aufweist, der auf dem weiblichen Element (6) verschieblich und dafür bestimmt ist, die Verriegelungsmittel (9) zwischen ihrer Verriegelungsposition und ihrer Entriegelungsposition bei seiner axialen Verschiebung radial zu verschieben,
- elastische Mittel (12) den Entriegelungsring (10) gegen seine Verriegelungsposition belasten, in welcher die Verriegelungsmittel (9) in die Verriegelungsposition kommen,
- ein Stößel (13) an dem ersten der beiden Elemente angepaßt ist, welche durch die Tür (1) und die Muffel (2) gebildet sind, und dafür bestimmt ist, den Entriegelungsring (10) in einer Translationsbewegung auf dem weiblichen Element (6) zu verschieben und die Entriegelung zu bewirken.

2. Vorrichtung nach Anspruch 1, dadurch gekennzeichnet, daß der männliche Schaft (5) an der Ofentür (1) fest montiert ist und der Stößel (13) an der Ofentür (1) verschieblich montiert ist und durch eine Handhabe der Ofentür betätigt wird.

3. Vorrichtung nach Anspruch 2, dadurch gekennzeichnet, daß das weibliche Element (6) in seiner inneren Bohrung (7) ein elektrisches Schaltergerät (16) aufweist, welches durch den männlichen Schaft (5) betätigt wird, um einen elektrischen Steuerkontakt von inneren Mitteln des Ofens zu schließen, wenn der männliche Schaft (5) in die Verriegelungsposition kommt.

4. Vorrichtung nach einem der Ansprüche 1 bis 3, dadurch gekennzeichnet, daß der männliche Schaft (5) und das weibliche Element (6) mit einer Axialbohrung versehen sind, welche traversierend mit entsprechenden Kanalisationen verbunden ist, um einen Fluiddurchgang zwischen der Muffel (2) und der Ofentür (1) zu erlauben.

5. Vorrichtung nach einem der Ansprüche 1 bis 4, dadurch gekennzeichnet, daß das weibliche Element (6) Hilfsverriegelungsmittel (22) aufweist, die mit der Nut (8) elastisch in Eingriff kommen, wenn sich der männliche Schaft (5) in einer mittleren Position vor der Öffnung befindet, in welcher die Tür (1) leicht angelehnt ist und durch die Hilfsverriegelungsmittel (22) gehalten wird, welche mit der Nut (8) im Eingriff sind, wobei die Tür (1) dann durch ein willkürliches Ziehen geöffnet werden kann, welches das Herauskommen der Hilfsverriegelungsmittel (22) aus der Nut (8) bewirkt.

6. Vorrichtung nach Anspruch 5, dadurch gekennzeichnet, daß die Hilfsverriegelungsmittel (22) Kugeln umfaßt, die in der Achsrichtung des weiblichen Elements (6) elastisch belastet sind.

7. Vorrichtung nach einem der Ansprüche 1 bis 6, dadurch gekennzeichnet, daß eine Feder (23) den Stößel (13) auf Abstand zu dem Entriegelungsring (10) vorspannt.

8. Vorrichtung nach Anspruch 7, dadurch gekennzeichnet, daß der Stößel (13) einen für eine axiale Druckausübung vorgesehenen Kopf (14) aufweist, der über einen Schaft (17) mit einer Abstützplatte (18) verbunden ist, welche ihrerseits mit einem inneren Druckkranz (19) über drei Säulen (20, 21) verbunden ist, welche in der Ofentür (1) verschieblich montiert und um den männlichen Schaft (5) herum voneinander beabstandet sind, wobei der innere Druckkranz (19) gegen den Entriegelungsring (10) zur Anlage kommt.

9. Vorrichtung nach einem der Ansprüche 1 bis 8, dadurch gekennzeichnet, daß ein Motor oder ein Stellantrieb (24) dasjenige des männlichen Schaftes (5) oder des weiblichen Elements (6) an sich heranzieht, welches verschieblich an der Ofenmuffel (2) montiert ist, wobei manuelle Entkuppelungsmittel vorgesehen sind, um das weibliche Element (6) in Bezug auf den Motor oder den Stellantrieb (24) zu entkuppeln.

## Claims

1. Device for locking an oven door (1) whose contact side (3) is pressed against a corresponding contact side (4) of an oven muffle (2), wherein :
- a male rod (5) projects perpendicularly from the contact side (3, 4) of the first of the two members comprising said door (1) and said muffle (2),
- a female member (6) is fitted to the second of said two members comprising said door (1) and said muffle (2),
- said male rod (5) and said female member (6) are shaped and disposed so that said male rod (5) enters said female member (6) when said door (1) is pressed against the opening of said muffle (2) to close it,
- said male rod (5) includes at least one intermediate annular groove (8),
- said female member (6) includes locking members (9) movable radially between a locking position in which they enter said internal bore (7) and into said groove (8) of said male rod to prevent axial sliding of said male rod (5) and an unlocking position in which they are withdrawn from said internal bore (7) and from said groove (8) to allow axial sliding of said male rod (5),
characterised in that :
- said female member (6) includes an unlocking ring (10) sliding axially on it and shaped to move said locking members (9) radially between their locking position and their unlocking position when it is moved axially,
- spring means (12) urge said unlocking ring (10) towards its locking position in which said locking members (9) are in their locking position, and
- a push-button (13) is provided on the first of said two members comprising said door (1) and said muffle (2) and is shaped to move said unlocking ring (10) in translation on said female member (6) to bring about unlocking.

2. Device according to claim 1 characterised in that said male rod (5) is fixed to said oven door (1) and said push-button (13) is slidably mounted on said oven door (1) and is adapted to be operated by an oven door handle.

3. Device according to claim 2 characterised in that said female member (6) comprises an electric switch device (16) in its internal bore (7) adapted to be operated by said male rod (5) to close an electric contact controlling units inside said oven when said male rod (5) is moved to its locking position.

4. Device according to any of claims 1 to 3 characterised in that said male rod (5) and said female member (6) each have an axial bore through them connected to respective pipes to allow fluid to flow between said muffle (2) and said oven door (1).

5. Device according to any of claims 1 to 4 characterised in that said female member (6) comprises auxiliary locking means (22) adapted to be elastically engaged in said groove (8) when said male rod (5) is in an intermediate pre-opening position in which said door (1) is slightly open and retained by said auxiliary locking means (22) engaged in said groove (8), said door (1) being thereafter openable by deliberately pulling on it to withdraw said auxiliary locking means (22) from said groove (8).

6. Device according to claim 5 characterised in that said auxiliary locking means (22) comprise balls spring-loaded towards the axis of said female member (6).

7. Device according to any of claims 1 to 6 characterised in that a spring (23) urges said push-button (13) away from said unlocking ring (10).

8. Device according to claim 7 characterised in that said push-button (13) comprises a head (14) joined by a rod (17) to a bearing plate (18) joined to an internal thrust ring (19) by three columns (20, 21) slidably mounted in said oven door (1) around said male rod (5), said internal thrust ring (19) bearing on said unlocking ring (10).

9. Device according to any of claims 1 to 8 characterised in that a motor or an actuator (24) is adapted to pull on whichever of said male rod (5) or said female (6) member is slidably mounted on said oven muffle (2), manual clutch means being provided for decoupling said female member (6) from said motor or actuator (24).
